# EUROPÄISCHE PATENTANMELDUNG

(11) **EP 2 112 274 A1**
(43) Veröffentlichungstag der Anmeldung: **28.10.2009**
(21) Anmeldenummer: 08007728.2
(22) Anmeldetag: 22.04.2008
(51) Int. Cl.: D21H 21/42, B42D 15/00

(54) **Sicherheitselement mit fluoreszierenden Merkmalen**

(71) Anmelder: Hueck Folien Ges.m.b.H., 4342 Baumgartenberg (AT)
(72) Erfinder: Hilburger, Johann, 92712 Pirk (DE); Lippe, Karl, 92637 Weiden (DE)
(74) Vertreter: Landgraf, Elvira

(57) **Zusammenfassung**

Sicherheitselement bestehend aus einem transparenten Trägersubstrat, **dadurch gekennzeichnet, dass** das Trägersubstrat auf beiden Oberflächen mit unterschiedlichen Fluoreszenzfarben beschichtet ist, wobei das Trägersubstrat durch Zugabe von UV-absorbierenden Zusätzen für Licht einer Wellenlänge von unter 400 nm undurchlässig ist oder auf einer Oberfläche des Trägersubstrats unter der auf dieser Oberfläche vorhandenen fluoreszierenden Farbbeschichtung eine vollflächige oder partielle Beschichtung mit einem Lack, der für Licht einer Wellenlänge von unter 400 nm undurchlässig ist, aufgebracht ist.

## Beschreibung

Die Erfindung betrifft ein transparentes Sicherheitselement mit von beiden Seiten unterschiedlichen fluoreszierenden Merkmalen.

Sicherheitselemente mit fluoreszierenden Eigenschaften sind bekannt.

So sind beispielsweise in EP - A 0 330 733 Sicherheitselemente, insbesondere Sicherheitsfäden bekannt bestehend aus einer lichtdurchlässigen Kunststofffolie, einer sich über das gesamte Sicherheitselement erstreckenden opaken Beschichtung, die Aussparungen in Form der einzubringenden Kodierung, insbesondere in Form von Zeichen und Mustern aufweist, beschrieben. Zumindest in den durch die Aussparungen definierten Bereichen können deckungsgleich farbgebende und/oder lumineszierende Substanzen vorhanden sein, durch die sich die Codierung von der opaken Beschichtung unter entsprechendem Lichteinfluss in farblich kontrastierender Form unterscheidet.

Wird ein transparentes Trägersubstrat auf beiden Seiten mit unterschiedlichen fluoreszierenden Farben beschichtet, kommt es zu einer subtraktiven Farbmischung der beiden unterschiedlichen Farben. Dadurch erhält man von beiden Seiten gesehen denselben Farbeindruck.

Aufgabe der Erfindung ist es, ein transparentes Sicherheitselement bereitzustellen, das von beiden Seiten mit unterschiedlichen fluoreszierenden Farben beschichtet ist, wobei diese Farben auch von jeder Seite individuell wahrnehmbar sind.

Gegenstand der Erfindung ist daher ein Sicherheitselement bestehend aus einem transparenten Trägersubstrat, **dadurch gekennzeichnet, dass** das Trägersubstrat auf beiden Oberflächen mit unterschiedlichen Fluoreszenzfarben beschichtet ist, wobei das Trägersubstrat durch Zugabe von UV-absorbierenden Zusätzen für Licht einer Wellenlänge von unter 400 nm undurchlässig ist oder auf einer Oberfläche des Trägersubstrats unter der auf dieser Oberfläche vorhandenen fluoreszierenden Farbbeschichtung eine Beschichtung mit einem Lack, der für Licht einer Wellenlänge von unter 400 nm undurchlässig ist, aufgebracht ist.

Als Trägersubstrat kommen beispielsweise transparente flexible Kunststofffolien, beispielsweise aus PI, PP, OPP, PE, PPS, PEEK, PEK, PEI, PAEK, LCP, PEN, PBT, PET, PA, PC, COC, POM, ABS, PVC, PTFE, Fluorpolymere wie Teflon, PVB etc. in Frage. Die Trägerfolien weisen vorzugsweise eine Dicke von 5 - 700 µm, bevorzugt 5 - 200 µm, besonders bevorzugt 5 - 50 µm auf.

Dieses Trägersubstrat wird auf einer Oberfläche mit einer Beschichtung aus einem Lack versehen, der für Licht einer Wellenlänge von unter 400 nm undurchlässig ist.

Der Lack kann aus einem Bindemittel, das in Abhängigkeit vom Substrat ausgewählt wird, beispielsweise Nitrocellulose, PVC, Acrylate usw. sowie aus einem UV-absorbierendem Zusatz bestehen. Als UV-absorbierende Zusätze kommen beispielsweise Phosphite, Triazin, Benzotriazole, sterisch gehinderte Amine, beispielsweise Tinuvin von Ciba, Chisorb von Double Bond und dergleichen in Frage.

Der Lack kann vollflächig oder partiell in einem konventionellen Druckverfahren, beispielsweise im Tief-, Flexo-, Sieb-, Inkjet- oder Digitaldruck, durch Curtain Coating, Walzenauftragsverfahren, Streichen, Sprühen oder dergleichen aufgebracht werden.

Alternativ kann als Trägersubstrat auch eine Trägerfolie verwendet werden, die durch Zugabe von UV-Absorbern für Licht einer Wellenlänge von unter 400 nm undurchlässig ist.

Auf diese Lackschicht bzw. auf das für UV-Licht undurchlässige Trägersubstrat wird eine Beschichtung mit einem fluoreszierenden Lack oder einer fluoreszierenden Farbe aufgebracht.
Die Beschichtung kann in einem konventionellen Druckverfahren, beispielsweise im Tief-, Flexo-, Sieb-, Inkjet- oder Digitaldruck, durch Curtain Coating, Walzenauftragsverfahren, Streichen, Sprühen aufgebracht werden.

Die fluoreszierende Beschichtung kann vollflächig oder partiell, beispielsweise in Form von Mustern, Symbolen, Guillochen, Linien, Zeichen, Buchstaben oder Buchstabenketten und dergleichen aufgebracht sein.
Es können auch aufeinander folgende unterschiedliche Fluoreszenzfarben aufgebracht werden, wobei diese unterschiedlichen Fluoreszenzfarben beispielsweise einen so genannten Regenbogen oder andere Muster ergeben können.

Auf die andere Oberfläche des Trägersubstrats wird eine Beschichtung mit einem fluoreszierenden Lack oder einer fluoreszierenden Farbe aufgebracht, wobei diese Beschichtung vorzugsweise zur Beschichtung, die auf der Lackschicht bzw. auf der anderen Seite des Trägersubstrats vorhanden ist, unterschiedlich ist.
Die Beschichtung kann in einem konventionellen Druckverfahren, beispielsweise im Tief-, Flexo-, Sieb-, Inkjet- oder Digitaldruck aufgebracht werden.
Auch diese fluoreszierende Beschichtung kann vollflächig oder partiell, beispielsweise in Form von Mustern, Symbolen, Guillochen, Linien, Zeichen, Buchstaben oder Buchstabenketten und dergleichen aufgebracht sein.

Es können auch aufeinander folgende unterschiedliche Fluoreszenzfarben aufgebracht werden, wobei diese unterschiedlichen Fluoreszenzfarben beispielsweise einen so genannten Regenbogen oder andere Muster ergeben können, wobei diese Muster zu den Mustern auf der Lackschicht auf der anderen Oberfläche des Trägersubstrats unterschiedlich sind.

Die Muster oder partiellen Beschichtungen können registergenau deckend oder versetzt oder überlappend zueinander aufgebracht sein.

Durch die auf einer Oberfläche des Trägersubstrats vorhandene Beschichtung mit einem Lack, der für Licht von Wellenlängen unter 400 nm undurchlässig ist, kann die fluoreszierende Beschichtung unter UV-Licht von beiden Seiten in der jeweiligen Farbe, Farbfolge und dem jeweiligen Muster getrennt erkannt werden.

Das Trägersubstrat kann auch weitere funktionelle Schichten aufweisen oder es können weitere funktionelle Schichten auf die fluoreszierende Beschichtung aufgebracht werden.

So können z.B. auch elektrisch leitfähige Schichten auf dem Substrat vorhanden sein, oder anschließend aufgebracht werden, beispielsweise elektrisch leitfähige polymere Schichten oder leitfähige Farb- oder Lackschichten.

Zur Einstellung der elektrischen Eigenschaften können der aufzubringenden Farbe bzw. dem aufzubringenden Lack, beispielsweise Graphit, Ruß, leitfähige organische oder anorganische Polymere, Metallpigmente (beispielsweise Kupfer, Aluminium, Silber, Gold, Eisen, Chrom und dergleichen), Metalllegierungen wie Kupfer-Zink oder Kupfer-Aluminium oder auch amorphe oder kristalline keramische Pigmente wie ITO, ATO, FTO und dergleichen zugegeben werden. Weiters können auch dotierte oder nicht dotierte Halbleiter wie beispielsweise Silicium, Germanium oder dotierte oder nicht dotierte polymere Halbleiter oder Ionenleiter wie amorphe oder kristalline Metalloxide oder Metallsulfide als Zusatz verwendet werden. Ferner können zur Einstellung der elektrischen Eigenschaften der Schicht polare oder teilweise polare Verbindungen wie Tenside, oder unpolare Verbindungen wie Silikonadditive oder hygroskopische oder nicht hygroskopische Salze verwendet oder dem Lack zugesetzt werden.

Als Schicht mit elektrischen Eigenschaften kann auch eine vollflächige oder partielle Metallschicht aufgebracht werden, wobei die partielle Aufbringung mittels eines Ätzverfahrens (Aufbringung einer vollflächigen Metallschicht und anschließende partielle Entfernung durch Ätzen) oder mittels eines Demetallisierungsverfahrens erfolgen kann.

Bei Verwendung eines Demetallisierungsverfahrens wird in einem ersten Schritt vorzugsweise eine in einem Lösungsmittel lösliche Farbe (gegebenenfalls in Form einer inversen Codierung) aufgebracht, anschließend wird, gegebenenfalls nach Aktivierung des Trägersubstrats durch eine Plasma- oder Coronabehandlung, die metallische Schicht aufgebracht, worauf die lösliche Farbschicht durch Behandlung mit einem geeigneten Lösungsmittel samt der in diesen Bereichen vorhandenen Metallisierung abgelöst wird.

Ferner kann als elektrisch leitfähige Schicht auch eine elektrisch leitfähige Polymerschicht aufgebracht werden. Die elektrisch leitfähigen Polymeren können beispielsweise Polyanilin oder Polyethylendioxythiophen sein. Besonders bevorzugt wird als elektrisch leitfähiges Polymer PEDT/TS verwendet.

Es ist auch möglich der verwendeten Magnetfarbe, beispielsweise Ruß oder Graphit zuzusetzen, wodurch eine gleichzeitig magnetische als auch elektrisch leitfähige Schicht in definierter Codierung nach dem erfindungsgemäßen Verfahren besonders vorteilhaft herstellbar ist.

Ferner kommen als zusätzliche Sicherheitsmerkmale auch weitere Oberflächenreliefstrukturen, beispielsweise Beugungsgitter, Hologramme und dergleichen in Frage, wobei diese Strukturen gegebenenfalls auch metallisiert oder partiell metallisiert sein können.

Die optisch aktiven Strukturen werden dabei in einen strahlungshärtbaren Lack mittels einer Prägeform oder Prägewalze oder eines Prägestempels eingebracht werden.

Der strahlungshärtbare Lack kann beispielsweise ein strahlungshärtbares Lacksystem auf Basis eines Polyester-, eines Epoxy- oder Polyurethansystems das einen oder mehr verschiedene, dem Fachmann geläufige Photoinitiatoren enthält, die bei unterschiedlichen Wellenlängen eine Härtung des Lacksystems in unterschiedlichem Ausmaß initiieren können. So kann beispielsweise ein Photoinitiator bei einer Wellenlänge von 200 bis 400 nm aktivierbar sein, der zweite Photoinitiator dann bei einer Wellenlänge von 370 bis 600 nm aktivierbar. Zwischen den Aktivierungswellenlängen der unterschiedlichen Photoinitiatoren sollte genügend Differenz eingehalten werden, damit nicht eine zu starke Anregung des zweiten Photoinitiators erfolgt, während der erste Photoinitiator aktiviert wird. Der Bereich, in dem der zweite Photoinitiator angeregt wird, sollte im Transmissionswellenlängenbereich des verwendeten Trägersubstrats liegen. Für die Haupthärtung (Aktivierung des zweiten Photoinitiators) kann auch Elektronenstrahlung verwendet werden.

Als strahlungshärtbarer Lack kann auch ein wasserverdünnbarer Lack verwendet werden. Bevorzugt werden Lacksysteme auf Polyesterbasis.

Ferner kann das erfindungsgemäße Sicherheitselement ein- oder beidseitig mit einem Heiß- oder Kaltsiegelkleber oder einer Selbstklebebeschichtung zur Aufbringung auf oder zur Einbettung in ein Substrat versehen sein, der gegebenenfalls auch pigmentiert sein kann.

Die erfindungsgemäßen Sicherheitselemente werden gegebenenfalls nach entsprechender Konfektionierung (beispielsweise zu Fäden, Bändern, Streifen, Patches oder anderen Formaten) daher als Sicherheitsmerkmale in Datenträgern, insbesondere Wertdokumenten wie Ausweisen, Karten, Banknoten oder Etiketten, Siegeln und dergleichen, aber auch in Verpackungsmaterialien für sensible Güter, wie Pharmazeutika, Kosmetika, Datenträger, elektronische Bauteile und dergleichen verwendet.

## Patentansprüche

1. Sicherheitselement bestehend aus einem transparenten Trägersubstrat, **dadurch gekennzeichnet, dass** das Trägersubstrat auf beiden Oberflächen mit unterschiedlichen Fluoreszenzfarben beschichtet ist, wobei das Trägersubstrat durch Zugabe von UV-absorbierenden Zusätzen für Licht einer Wellenlänge von unter 400 nm undurchlässig ist oder auf einer Oberfläche des Trägersubstrats unter der auf dieser Oberfläche vorhandenen fluoreszierenden Farbbeschichtung eine vollflächige oder partielle Beschichtung mit einem Lack, der für Licht einer Wellenlänge von unter 400 nm undurchlässig ist, aufgebracht ist.

2. Sicherheitselement nach Anspruch 1, **dadurch gekennzeichnet, dass** der Lack aus einem Bindemittel wie Nitrocellulose, PVC, Acrylate usw, sowie aus einem UV-absorbierendem Zusatz, wie Phosphite, Triazin, Benzotriazole oder sterisch gehinderte Amine bestehen.

3. Sicherheitselement nach einem der Ansprüche 1 oder 2, **dadurch gekennzeichnet, dass** die fluoreszierenden Beschichtungen jeweils vollflächig oder partiell aufgebracht sind.

4. Sicherheitselement nach Anspruch 3, **dadurch gekennzeichnet, dass** die partiellen Beschichtungen in Form von Mustern, Symbolen, Guillochen, Linien, Zeichen, Buchstaben oder Buchstabenketten vorliegen.

5. Sicherheitselement nach einem der Ansprüche 3 oder 4, **dadurch gekennzeichnet, dass** die partiellen Beschichtungen registergenau deckend oder versetzt oder überlappend zueinander aufgebracht sind.

6. Sicherheitselement nach einem der Ansprüche 3 bis 5, **dadurch gekennzeichnet, dass** die partiellen Beschichtungen registergenau deckend oder versetzt oder überlappend zur partiellen Beschichtung mit dem Lack aufgebracht sind.

7. Sicherheitselement nach einem der Ansprüche 1 bis 5, **dadurch gekennzeichnet, dass** auf einer oder beiden Oberflächen des Trägersubstrats Schichten mit elektrisch leitfähigen oder magnetischen oder optisch aktiven Eigenschaften aufgebracht sind.

8. Sicherheitselement nach einem der Ansprüche 1 bis 6, **dadurch gekennzeichnet, dass** es auf einer oder beiden Seiten mit einer Heiß- oder Kaltsiegelklebe- oder einer Selbstklebebeschichtung versehen ist.

9. Verwendung der Sicherheitselemente nach einem der Ansprüche 1 bis 7 als Sicherheitsmerkmale in Datenträgern, insbesondere Wertdokumenten wie Ausweisen, Karten, Banknoten oder Etiketten, Siegeln und dergleichen, aber auch in Verpackungsmaterialien für sensible Güter, wie Pharmazeutika, Kosmetika, Datenträger, elektronische Bauteile.
